# EUROPÄISCHE PATENTSCHRIFT

(11) **EP 3 059 374 B1**
(45) Veröffentlichungstag und Bekanntmachung des Hinweises auf die Patenterteilung: **06.05.2020**
(21) Anmeldenummer: 16163761.6
(22) Anmeldetag: 07.11.2014
(51) Int. Cl.: E06B 3/02, E06B 3/66, E06B 3/663, E06B 3/67, E06B 3/677, E06B 9/24

(54) **FENSTER- ODER TÜRFLÜGEL**
WINDOW OR DOOR LEAF
BATTANT DE FENETRE OU DE PORTE

(30) Priorität: 18.12.2013 DE 102013114415
(43) Veröffentlichungstag der Anmeldung: 24.08.2016
(62) Teilanmeldung aus: 14192306.0
(73) Patentinhaber: MACO Technologie GmbH, 5020 Salzburg (AT)
(72) Erfinder: Baumgartner, Rene, 5303 Thalgau (AT); Covic, Dragan, 5020 Salzburg (AT)
(74) Vertreter: Manitz Finsterwald Patent- und Rechtsanwaltspartnerschaft mbB

(56) Entgegenhaltungen:
- DE-A1- 2 538 489
- DE-A1- 4 318 192
- DE-U1- 20 000 763
- FR-A1- 2 555 648

## Beschreibung

Die Erfindung betrifft einen Fenster- oder Türflügel mit einem Glaselement, das wenigstens zwei durch einen Abstandhalter unter Ausbildung eines Scheibenzwischenraums zusammengehaltene Glasscheiben umfasst, wobei an dem Abstandhalter Mittel zum Befüllen des Scheibenzwischenraums mit einem Fluid und/oder zum Ablassen eines Fluids aus dem Scheibenzwischenraum vorgesehen sind. Auf diese Weise kann der Scheibenzwischenraum bei Bedarf neu mit einem Fluid wie einem Gas und/oder einer Flüssigkeit befüllt werden.

Die DE 43 18 192 A1 offenbart eine Dreifachverglasung für Fenster, deren Scheibenzwischenräume von Flüssigkeiten oder Gasen durchströmbar sind. Für die Flüssigkeitsförderung ist eine Pumpe vorgesehen, deren Eingangsseite mit vier verschiedenen Tanks verbindbar ist.

Mehrfachverglasungen mit fluiddurchströmbaren Scheibenzwischenräumen sind auch in der DE 200 00 763 U1 und in der FR 2 555 648 A1 offenbart.

In der DE 25 38 489 A1 ist eine Isolierglasscheibe offenbart, in deren Abstandhalter eine Patrone mit Flüssiggas angeordnet ist.

Es ist eine Aufgabe der Erfindung, die Gestaltungsmöglichkeiten von Fenster- oder Türflügeln zu erweitern.

Die Lösung der Aufgabe erfolgt durch einen Fenster- oder Türflügel mit den Merkmalen des Anspruchs 1.

Bei einem erfindungsgemäßen Fenster- oder Türflügel ist wenigstens ein Fluid-Nachfüllbehälter vorgesehen, der an dem Abstandhalter, bevorzugt auswechselbar, befestigt ist und mit dem Scheibenzwischenraum in Fluidverbindung bringbar ist. Bei Bedarf kann somit Fluid aus dem Nachfüllbehälter in den Scheibenzwischenraum eingeleitet werden, um beispielsweise die Gestaltungsmöglichkeiten des Fensters oder der Tür zu erweitern. Der Fluid-Nachfüllbehälter enthält ein farbiges Gas. Durch die Verwendung eines farbigen Gases ist es möglich, die Farbe eines Glaselements eines Fenster- oder Türflügels wunschgemäß zu gestalten bzw. auf Wunsch zu ändern.

Bevorzugt umfasst der Abstandhalter wenigstens eine mit einer Ventilanordnung versehene Durchführung. Durch die Durchführung kann abzulassendes Fluid von dem Scheibenzwischenraum nach außen gelangen und/oder es kann nachzufüllendes Fluid von außen in den Scheibenzwischenraum gelangen.

Der Fluid-Nachfüllbehälter kann ferner ein wärmeisolierendes Gas, insbesondere Krypton oder Argon, enthalten. Ein Benutzer kann somit beispielsweise auf Knopfdruck eine Verstärkung der wärmeisolierenden Wirkung eines Fensters oder einer Tür herbeiführen.

Eine weitere Ausführungsform der Erfindung sieht vor, dass das Glaselement wenigstens drei Glasscheiben umfasst, die durch wenigstens einen Abstandhalter unter Ausbildung jeweiliger Scheibenzwischenräume zusammengehalten sind, wobei für wenigstens zwei und vorzugsweise für jeden der Scheibenzwischenräume separate Mittel zum Befüllen des jeweiligen Scheibenzwischenraums mit einem Fluid und/oder zum Ablassen eines Fluids aus dem jeweiligen Scheibenzwischenraum vorgesehen sind. Die betreffenden Scheibenzwischenräume sind somit unterschiedlich befüllbar.

Bei einem mehr als zweifach verglasten Flügel kann es auch vorgesehen sein, dass an jedem vorhandenen Abstandhalter ein Nachfüllbehälter für den jeweiligen Scheibenzwischenraum befestigt ist. Dies eröffnet die Möglichkeit, jeden Scheibenzwischenraum mit einem ihm zugeordneten eigenen Fluid zu befüllen.

Es kann vorgesehen sein, dass einer der Nachfüllbehälter ein wärmeisolierendes Gas enthält und ein anderer der Nachfüllbehälter ein farbiges Gas enthält.

Ein erfindungsgemäßer Fenster- oder Türflügel kann einen nicht beanspruchten Beschlag zum Betätigen eines Fenster- oder Türverschlusses umfassen.

Der Scheibenzwischenraum dient bei Mehrfachverglasungen insbesondere der Wärmedämmung. Bei gängigen Fenstern oder Türen ist der Beschlag an einem Rahmen des Flügels angebracht. Insbesondere kann der Beschlag teilweise oder vollständig in einer Beschlagnut des Flügelrahmenprofils angeordnet sein. Je nach Ausführung des Fensters oder der Tür dient der Beschlag unterschiedlichen Zwecken wie zum Beispiel dem Lagern des Flügels an einem Blendrahmen sowie dem Verstellen des Flügels in eine Dreh-, Kipp- oder Verschiebestellung. Unter einem Flügel kann auch ein Element einer Fixverglasung zu verstehen sein, welches beispielsweise mittels eines Schnappbeschlags im Rahmen der Montage in eine entsprechende Öffnung, beispielsweise einen Blendrahmen eingesetzt wird.

Der Beschlag kann an wenigstens einer der Glasscheiben und/oder an dem Abstandhalter des Glaselements befestigt sein oder einen Teil des Abstandhalters bilden. Diese Ausgestaltung beruht insbesondere auf der Erkenntnis, dass der bei mehrfach verglasten Scheiben ohnehin vorhandene Abstandhalter ausreichend stabil ist, um als Beschlagträger zu fungieren. Der Fenster- oder Türflügel muss dann nicht zwingend mit einem Flügelrahmen ausgestattet sein, sondern kann gewissermaßen vollständig aus Glas bestehen. Bei Bedarf kann jedoch trotz Anbringung des Beschlags am Abstandhalter ein Flügelrahmen vorgesehen sein.

Aufgrund der Anbringung des Beschlags am Abstandhalter kann ein Glasflügel einschließlich des zugehörigen Beschlags leicht mit einem beispielsweise aus Kunststoff oder Holz bestehenden üblichen Rahmenprofil kombiniert werden. Bevorzugt sind daher die Form und/oder die Breite des Abstandhalters an ein vorgegebenes Rahmenprofil angepasst. Ein Fensterhersteller kann dann beim Versehen eines erfindungsgemäßen Flügels mit einem Blendrahmen auf vorhandene Flügelrahmenprofile zurückgreifen. Um die Bereitstellung eines Beschlags muss er sich nicht kümmern, da dieser bereits in den Glasflügel integriert ist.

Es ist darauf hinzuweisen, dass eine Glasscheibe im Sinne der Erfindung im Prinzip aus einem beliebigen transparenten Material gefertigt sein kann, also z.B. aus einem Glaswerkstoff im eigentlichen Sinne, aus Plexiglas oder aus einem transparenten Kunststoff. Auch eine Kombination unterschiedlicher Werkstoffe ist denkbar.

Vorzugsweise ist der Beschlag ausschließlich durch wenigstens eine der Glasscheiben und/oder durch den Abstandhalter an dem Fenster- oder Türflügel gehalten. Der Beschlag kann somit vollständig in den Abstandhalter integriert oder selbst ein Teil des Abstandhalters sein, so dass kein Flügelrahmen zum Lagern von Beschlagteilen erforderlich ist. Der Fenster- oder Türflügel kann insbesondere als rahmenloser Glasflügel ausgeführt sein. Ein solcher Ganzglasflügel weist ein besonders ansprechendes optisches Erscheinungsbild auf.

Der Abstandhalter kann z. B. aus Aluminium oder aus einem Faserverbundstoff, insbesondere aus einem glasfaserverstärkten Kunststoff, gefertigt sein. Derartige Materialien weisen eine ausreichend hohe Stabilität auf, um den Beschlag sicher zu tragen. Zugleich ist das spezifische Gewicht der genannten Materialien vergleichsweise gering.

Eine nicht beanspruchte Ausführungsform sieht vor, dass der Abstandhalter als umlaufender Randverbund ausgeführt ist, wobei die Glasscheiben wenigstens bereichsweise gemeinsam über den Randverbund hinausragen und so einen Aufnahmeraum für den Beschlag definieren. Der Beschlag kann dann gewissermaßen in dem Aufnahmeraum versteckt werden, so dass er das optische Erscheinungsbild des Flügels nicht beeinträchtigt.

Besonders bevorzugt ist der Beschlag vollständig in dem Aufnahmeraum aufgenommen, so dass von außen keine über den Flügelrand hinausragenden Beschlagteile sichtbar sind.

Eine weitere, nicht beanspruchte Ausführungsform sieht vor, dass in dem oder einem weiteren Aufnahmeraum ferner wenigstens eine Zubehöreinrichtung für das Fenster oder die Tür, insbesondere ein Antrieb zum Bewegen des Fenster- oder Türflügels gegenüber einem Blendrahmen des Fensters oder der Tür, angeordnet ist. Der Aufnahmeraum wird bei dieser Ausführungsform also dazu genutzt, ein Fenster oder eine Tür mit zusätzlicher Funktionalität auszustatten.

Ein nicht erfindungsgemäßer Fenster- oder Türflügel kann auch mit wenigstens einer Heiz- und/oder Kühlvorrichtung versehen sein, insbesondere mit einem Peltier-Element. Eine solche Vorrichtung kann im Bereich des Abstandhalters oder an einer der Glasscheiben vorgesehen sein. Die Verwendung eines Peltier-Elements ist insofern vorteilhaft, als durch Stromzufuhr eine Seite des Flügels geheizt und gleichzeitig die andere Seite gekühlt werden kann. Durch Umpolen kann die Seitenzuordnung vertauscht werden, sodass z. B. ein Innenraum im Sommer gekühlt und im Winter geheizt werden kann. Zudem kann ein Peltier-Element dazu genutzt werden, bei Sonneneinstrahlung elektrische Energie zu erzeugen.

In einen nicht erfindungsgemäßen Fenster- oder Türflügel kann auch wenigstens ein Lüftungselement wie ein Falzlüfter integriert sein.

Eine spezielle, nicht beanspruchte Ausführungsform sieht vor, dass wenigstens eine der Glasscheiben zur automatischen Verdunkelung bei Sonneneinstrahlung ausgebildet ist. Zu diesem Zweck kann die Glasscheibe aus einem fotochromatischen Werkstoff gefertigt sein.

In dem Scheibenzwischenraum kann eine Beschattungsvorrichtung wie ein Rollo angeordnet sein, wodurch dem Flügel eine weitere Funktionalität verliehen wird.

Gemäß einer weiteren, nicht beanspruchten Ausführungsform ist an wenigstens einer Außenseite des Glaselements wenigstens ein Kopplungselement vorgesehen, welches mit einem Gegen-Kopplungselement eines Flügelrahmenelements in Eingriff bringbar ist, um das Flügelrahmenelement, bevorzugt auswechselbar, an dem Fenster- oder Türflügel anzubringen. Auf diese Weise kann beispielsweise ein rahmenloser Glasflügel nachträglich mit einem Flügelrahmen ausgestattet werden. Bei dem Flügelrahmenelement kann es sich um ein rahmenartiges Bauteil oder um ein einfaches Dekorelement handeln, welches den Glasflügel nur teilweise umrahmt. Ein auswechselbares Flügelrahmenelement bietet den Vorteil, dass ein Benutzer auf Wunsch das Design des Fensters oder der Tür ändern kann, indem er beispielsweise anders gefärbte und/oder geformte Flügelrahmenelemente anbringt. Bei den Kopplungselementen kann es sich um einfache mechanische Verbindungselemente wie Steckbolzen oder Führungsschienen handeln. Grundsätzlich kann es auch bei einer Festverglasung vorteilhaft sein, Kopplungselemente für auswechselbare Rahmenelemente vorzusehen.

Vorzugsweise ermöglicht das Kopplungselement ein Aufstecken oder Aufschieben des Flügelrahmenelements auf das Glaselement. Zum Austausch von Flügelrahmenelementen sind bei einer solchen Ausgestaltung keinerlei Spezialkenntnisse erforderlich. Das Auswechseln kann somit schnell und einfach von Statten gehen.

Eine weitere nicht beanspruchte Ausführungsform sieht vor, dass wenigstens eine der Glasscheiben einen zur Absorption von Strahlungsenergie ausgebildeten Absorptionsbereich aufweist, wobei Mittel zum Speichern und/oder Weiterleiten der absorbierten Strahlungsenergie an dem Abstandhalter vorgesehen sind. Der Absorptionsbereich kann insbesondere durch einen geschwärzten Abschnitt des Glaselements gebildet sein. Somit kann das Glaselement des Fenster- oder Türflügels zur Energiegewinnung genutzt werden. Die dementsprechend durch Sonnen- und/oder Kunstlichteinstrahlung gewonnene Energie kann beispielsweise in einem Akkumulator gespeichert werden. Durch Stromentnahme aus dem Akkumulator können dann wiederum Zubehörelemente des Fensters oder der Tür mit Strom versorgt werden. Somit kann beispielsweise ein angetriebener Flügel mit eigenständiger Stromversorgung zur Verfügung gestellt werden. Alternativ oder zusätzlich ist es möglich, unter Ausnutzung des Absorptionsbereichs einen Wärmespeicher vorzusehen, welcher den Flügel warm hält. Somit kann z. B. verhindert werden, dass die Innenscheibe eines Glaselements über Nacht anläuft.

Gemäß einer speziellen Ausgestaltung der Erfindung umfasst das Glaselement wenigstens drei Glasscheiben, die durch wenigstens einen Abstandhalter unter Ausbildung jeweiliger Scheibenzwischenräume zusammengehalten sind. Insbesondere kann jeweils zwischen zwei aufeinanderfolgenden Glasscheiben ein separater Abstandhalter vorgesehen sein. Es ist jedoch auch möglich, dass drei oder mehr Glasscheiben durch einen einstückigen, z.B. die mittlere Glasscheibe randseitig übergreifenden Abstandhalter zusammengehalten sind. Bei einem solchen dreifach oder mehrfach verglasten Flügel kann bei Bedarf jeder vorhandene Abstandhalter zum Anbringen eines Fluid-Nachfüllbehälters genutzt werden.

Die Erfindung wird nachfolgend beispielhaft unter Bezugnahme auf die Zeichnungen beschrieben.
- Fig. 1A: ist eine perspektivische Teildarstellung eines nicht erfindungsgemäßen Fensterflügels, welcher in einem Blendrahmen angeordnet ist.
- Fig. 1B: zeigt den Fensterflügel gemäß Fig. 1A in einer erfindungsgemäßen Ausgestaltung.
- Fig. 2: ist eine perspektivische Teildarstellung eines Fensters, das einen Beschlag mit einer Schließschiene aufweist.
- Fig. 3: ist eine perspektivische Teildarstellung eines Blendrahmens eines Fensters, an welchem ein Beschlagteil zum Lagern eines Flügels des Fensters angebracht ist.

Das in Fig. 1 ausschnittsweise gezeigte Fenster umfasst einen Blendrahmen 11 und einen in dem Blendrahmen 11 angeordneten Flügel 13. Vorzugsweise ist der Flügel 13 relativ zu dem Blendrahmen 11 beweglich, das heißt drehbar, kippbar und/oder verschiebbar. Bei dem dargestellten Ausführungsbeispiel ist der Flügel 13 als rahmenloser Glasflügel ausgeführt, das heißt er ist vollständig durch ein Glaselement 15 gebildet. Das Glaselement 15 umfasst hier drei Glasscheiben 19, die durch zwei Abstandhalter 17a, 17b unter Ausbildung jeweiliger Scheibenzwischenräume 18a, 18b zusammengehalten sind. Die beiden Abstandhalter 17a, 17b sind jeweils als umlaufender Randverbund ausgeführt, wobei wie dargestellt alle drei Glasscheiben 19 über den Randverbund hinausragen, sodass insgesamt zwei randseitige Aufnahmeräume 23a, 23b gebildet sind. In dem im Bild linken Aufnahmeraum 23a ist ein lediglich schematisch dargestellter Beschlag 25 angeordnet, welcher wenigstens eine verschiebbare Treib- oder Riegelstange zum Betätigen eines Verschlusses des Fensters umfasst. Demgegenüber ist in dem im Bild rechten Aufnahmeraum 23b ein elektrischer Antrieb 27 angeordnet, welcher ein automatisches Öffnen des Flügels 13 ermöglicht. Sowohl der Beschlag 25 als auch der Antrieb 27 sind vollständig in den jeweiligen Aufnahmeräumen 23a, 23b aufgenommen, das heißt es ragen keine Bauteile über den Rand der Glasscheiben 19 hinaus.

Der Beschlag 25 ist nicht nur in dem Aufnahmeraum 23a angeordnet, sondern insbesondere auch an dem zugehörigen Abstandhalter 17a befestigt. Eine ausschließliche Befestigung des Beschlags 25 an dem Abstandhalter 17a ermöglicht grundsätzlich einen Verzicht auf einen Flügelrahmen. Die Abstandhalter 17a, 17b sind wahlweise aus einem Metall wie Aluminium oder aus einem Faserverbundstoff wie einem glasfaserverstärkten Kunststoff gefertigt. An der im Bild vorderen Außenseite des Glaselements 15 sind Kopplungsrippen 29 vorgesehen, auf welche ein nicht dargestelltes Flügelrahmenelement aufsteckbar ist. An der gegenüberliegenden Außenseite des Glaselements 15 ist eine Kopplungsschiene 31 vorgesehen, welche einen schwalbenschwanzförmigen Querschnitt aufweist und dem Anbringen eines Flügelrahmenelements 33 mit entsprechend geformter Schwalbenschwanznut 35 dient. Mit Hilfe der Kopplungsrippen 29 sowie der Kopplungsschiene 31 können unterschiedliche Flügelrahmenelemente 33 am Flügel 13 angebracht werden. Insbesondere kann die Farbe und/oder die Form eines Flügelrahmenelements 33 auf Wunsch schnell und einfach gewechselt werden.

Der Beschlag 25 kann insbesondere als Dreh-, Kipp-, Drehkipp- oder Schiebebeschlag in gängiger Bauweise ausgeführt sein. Bei Bedarf ist hierbei allenfalls die Breite der Abstandhalter 17a, 17b anzupassen, wobei im Falle einer Verbreiterung gleichzeitig auch die Isolierwirkung des Fensters erhöht wird.

Erfindungsgemäß sind an den beiden Abstandhaltern 17a, 17b Mittel zum Befüllen des jeweiligen Scheibenzwischenraums 18a, 18b mit einem Gas und/oder zum Ablassen eines Gases aus dem jeweiligen Scheibenzwischenraum 18a, 18b vorgesehen, wie in Fig. 1B vereinfacht dargestellt ist. Insbesondere ist in dem im Bild linken Aufnahmeraum 23a ein erster Gas-Nachfüllbehälter 37 angeordnet, welcher ein wärmeisolierendes Gas wie Krypton oder Argon enthält. In dem im Bild rechten Aufnahmeraum 23b ist ein zweiter Gas-Nachfüllbehälter 39 angeordnet, welcher ein farbiges Gas enthält. Über jeweilige Leitungen 40 sowie in den Abstandhaltern 17a, 17b vorgesehene Durchführungen 45 sind die Gas-Nachfüllbehälter 37, 39 mit den jeweiligen Scheibenzwischenräumen 18a, 18b verbunden. Steuerbare Ventile 41 dienen dazu, die Fluidverbindung zwischen den Gas-Nachfüllbehältern 37, 39 und den zugehörigen Scheibenzwischenräumen 18a, 18b wahlweise freizugeben oder zu sperren. Auf diese Weise kann bei Bedarf ein Nachfüllen des in dem betreffenden Scheibenzwischenraum 18a, 18b enthaltenen Gases erfolgen. Ebenso kann über nicht dargestellte, durch die Abstandhalter 17a, 17b hindurchführende und mit jeweiligen Ventilen versehene Ablassleitungen ein Ablassen von Gas aus den Scheibenzwischenräumen 18a, 18b veranlasst werden.

Die beiden Gas-Nachfüllbehälter 37, 39 sind lösbar an dem jeweiligen Abstandhalter 17a, 17b angebracht, so dass sie beispielsweise in Kartuschenform nachgekauft werden können. Im Falle des zweiten Gas-Nachfüllbehälters 39, welcher das farbige Gas enthält, kann durch Öffnen des Ventils 41 ein gezieltes Abdunkeln des Glaselements 15 herbeigeführt werden.

Fig. 2 zeigt ein Fenster mit einem Blendrahmen 11 und einem Flügel 13, welcher im Prinzip ähnlich gestaltet ist wie der in Fig. 1 dargestellte Flügel 13 und welcher insbesondere ausschließlich durch ein Glaselement 15 gebildet ist. An einem Abstandhalter des Glaselements 15 ist ein in Fig. 3 nicht sichtbares Verriegelungselement angebracht, beispielsweise in Form eines verschiebbaren Schließzapfens. Ein mit dem Verriegelungselement zusammenwirkendes, am Blendrahmen 11 angebrachtes Schließteil ist als längliche Schließschiene 51 ausgeführt, an deren Oberseite eine Anschlagrippe 53 vorgesehen ist. Die Anschlagrippe 53 bildet entlang ihrer Längserstreckung einen durchgehenden Anschlag für das Verriegelungselement. Die Schließschiene 51 steht wie dargestellt in formschlüssiger Verbindung mit dem Blendrahmen 11 und kann auf einfache Weise durch Aufschieben oder Aufstecken einem bestehenden Blendrahmen 11 hinzugefügt werden. Auch ein Austausch der Schließschiene 51 ist schnell und einfach möglich. Die Schließschiene 51 gewährleistet eine einheitliche Schließposition und kann bei Bedarf als Träger für verschiedene Beschlagteile verwendet werden. Zudem kann durch Vorsehen der Schließschiene 51 die Falzluft verringert werden. Anstelle der einzelnen Anschlagrippe 53 können auch weitere Anschlags- und/oder Eingriffselemente an der Schließschiene 51 vorgesehen sein.

Ein weiterer, nicht erfindungsgemäßer Aspekt ist in Fig. 3 gezeigt. Der dargestellte Blendrahmen 11' weist in einem Eckbereich 54 eine Einfräsung 55 auf, in welche ein Beschlagteil 57 in Form eines L-Profils eingesetzt ist. An den beiden Schenkeln des L-förmigen Beschlagteils 57 sind drei unterschiedlich geformte Steckvorsprünge 59a, 59b, 59c vorgesehen. Diese dienen dem Aufstecken oder Aufklipsen eines mit einer jeweils passenden Aufnahme versehenen Beschlagteils, um so beispielsweise einen Flügel 13 wie den in Fig. 1A, 1B und 2 dargestellten, an dem Blendrahmen 11' zu lagern. Die Steckvorsprünge 59a, 59b, 59c können an gängige, kommerziell erhältliche Beschlagteile von Flügeln angepasst sein, so dass das Beschlagteil 57 gewissermaßen als Universalverbindung für Beschläge aller Art dienen kann. Zudem ermöglicht das Beschlagteil 57 eine Verbesserung des optischen Erscheinungsbilds des Blendrahmens 11' sowie eine Erhöhung der Stabilität des Fensters.

### Bezugszeichenliste

- 11, 11': Blendrahmen
- 13: Flügel
- 15: Glaselement
- 17a, 17b: Abstandhalter
- 18a, 18b: Scheibenzwischenraum
- 19: Glasscheibe
- 23a, 23b: Aufnahmeraum
- 25: Beschlag
- 27: Antrieb
- 29: Kopplungsrippe
- 31: Kopplungsschiene
- 33: Flügelrahmenelement
- 35: Schwalbenschwanznut
- 37: erster Gas-Nachfüllbehälter
- 39: zweiter Gas-Nachfüllbehälter
- 40: Leitung
- 41: Ventil
- 45: Durchführung
- 51: Schließschiene
- 53: Anschlagrippe
- 55: Einfräsung
- 57: Beschlagteil
- 59a, 59b, 59c: Steckvorsprung

## Patentansprüche

1. Fenster- oder Türflügel (13) mit einem Glaselement (15), das wenigstens zwei durch einen Abstandhalter (17a, 17b) unter Ausbildung eines Scheibenzwischenraums (18a, 18b) zusammengehaltene Glasscheiben (19) umfasst, wobei
an dem Abstandhalter (17a, 17b) Mittel (37, 39, 40, 41, 45) zum Befüllen des Scheibenzwischenraums (18a, 18b) mit einem Fluid und/oder zum Ablassen eines Fluids aus dem Scheibenzwischenraum (18a, 18b) vorgesehen sind und wenigstens ein Fluid-Nachfüllbehälter (37, 39) vorgesehen ist, der mit dem Scheibenzwischenraum (18a, 18b) in Fluidverbindung bringbar ist und ein farbiges Gas enthält,
**dadurch gekennzeichnet, dass**
der Fluid-Nachfüllbehälter (37, 39) an dem Abstandhalter (17a, 17b) befestigt ist.

2. Fenster- oder Türflügel nach Anspruch 1,
**dadurch gekennzeichnet, dass**
der Abstandhalter (17a, 17b) wenigstens eine mit einer Ventilanordnung (41) versehene Durchführung (45) umfasst.

3. Fenster- oder Türflügel nach Anspruch 1 oder 2,
**dadurch gekennzeichnet, dass**
der Fluid-Nachfüllbehälter (37, 39) auswechselbar an dem Abstandhalter (17a, 17b) befestigt ist.

4. Fenster- oder Türflügel nach einem der vorstehenden Ansprüche,
**dadurch gekennzeichnet, dass**
der Fluid-Nachfüllbehälter (37, 39) ein wärmeisolierendes Gas, insbesondere Krypton oder Argon, enthält.

5. Fenster- oder Türflügel nach einem der vorstehenden Ansprüche,
**dadurch gekennzeichnet, dass**
das Glaselement (15) wenigstens drei Glasscheiben (19) umfasst, die durch wenigstens einen Abstandhalter (17a, 17b) unter Ausbildung jeweiliger Scheibenzwischenräume (18a, 18b) zusammengehalten sind, wobei für wenigstens zwei und vorzugsweise für jeden der Scheibenzwischenräume (18a, 18b) separate Mittel (37, 39, 40, 41, 45) zum Befüllen des jeweiligen Scheibenzwischenraums (18a, 18b) mit einem Fluid und/oder zum Ablassen eines Fluids aus dem jeweiligen Scheibenzwischenraum (18a, 18b) vorgesehen sind.

6. Fenster- oder Türflügel nach Anspruch 5,
**dadurch gekennzeichnet, dass**
an jedem der Abstandhalter (17a, 17b) ein Nachfüllbehälter (37, 39) für den jeweiligen Scheibenzwischenraum (18a, 18b) befestigt ist.

7. Fenster- oder Türflügel nach Anspruch 6,
**dadurch gekennzeichnet, dass**
einer der Nachfüllbehälter (37) ein wärmeisolierendes Gas enthält und ein anderer der Nachfüllbehälter (39) ein farbiges Gas enthält.

## Claims

1. A window leaf or door leaf (13) having a glass element (15) which comprises at least two glass panes (19) held together by a spacer (17a, 17b) while forming an intermediate space (18a, 18b) between the panes, wherein
means (37, 39, 40, 41, 45) for filling the intermediate space (18a, 18b) between the panes with a fluid and/or for draining a fluid from the intermediate space (18a, 18b) between the panes are provided at the spacer (17a, 17b) and at least one fluid refill container (37, 39) is provided which can be brought into fluid communication with the intermediate space (18a, 18b) between the panes and which includes a colored gas,
**characterized in that**
the fluid refill container (37, 39) is fastened to the spacer (17a, 17b).

2. A window leaf or door leaf in accordance with claim 1,
**characterized in that**
the spacer (17a, 17b) comprises at least one leadthrough (45) provided with a valve arrangement (41).

3. A window leaf or door leaf in accordance with claim 1 or claim 2,
**characterized in that**
the fluid refill container (37, 39) is replaceably fastened to the spacer (17a, 17b).

4. A window leaf or door leaf in accordance with any one of the preceding claims,
**characterized in that**
the fluid refill container (37, 39) includes a thermally insulating gas, in particular krypton or argon.

5. A window leaf or door leaf in accordance with any one of the preceding claims,
**characterized in that**
the glass element (15) comprises at least three glass panes (19) held together by a spacer (17a, 17b) while forming respective intermediate spaces (18a, 18b) between the panes, wherein separate means (37, 39, 40, 41, 45) for filling the respective intermediate space (18a, 18b) between the panes with a fluid and/or for draining a fluid from the respective intermediate space (18a, 18b) between the panes are provided for at least two and preferably for each of the intermediate spaces (18a, 18b) between the panes.

6. A window leaf or door leaf in accordance with claim 5,
**characterized in that**
a refill container (37, 39) for the respective intermediate space (18a, 18b) between the panes is fastened to each of the spacers (17a, 17b).

7. A window leaf or door leaf in accordance with claim 6,
**characterized in that**
one of the refill containers (37) includes a thermally insulating gas and another one of the refill containers (39) includes a colored gas.

## Revendications

1. Battant de fenêtre ou de porte (13) comportant un élément à vitres (15) qui comprend au moins deux vitres en verre (19) maintenues assemblées en réalisant un intervalle (18a, 18b) entre les vitres à l'aide d'un moyen écarteur (17a, 17b),
dans lequel
des moyens (37, 39, 40, 41, 45) destinés à remplir l'intervalle (18a, 18b) entre les vitres avec un fluide et/ou à évacuer un fluide hors de l'intervalle (18a, 18b) entre les vitres sont prévus sur le moyen écarteur (17a, 17b), et il est prévu au moins un récipient de recharge de fluide (37, 39) qui peut être amené en communication fluidique avec l'intervalle (18a, 18b) entre les vitres et qui contient un gaz coloré,
**caractérisé en ce que**
le récipient de recharge de fluide (37, 39) est fixé au moyen écarteur (17a, 17b).

2. Battant de fenêtre ou de porte selon la revendication 1,
**caractérisé en ce que**
le moyen écarteur (17a, 17b) présente au moins une traversée (45) pourvue d'un ensemble formant valve (41).

3. Battant de fenêtre ou de porte selon la revendication 1 ou 2,
**caractérisé en ce que**
le récipient de recharge de fluide (37, 39) est fixé de façon interchangeable au moyen écarteur (17a, 17b).

4. Battant de fenêtre ou de porte selon l'une des revendications précédentes,
**caractérisé en ce que**
le récipient de recharge de fluide (37, 39) contient un gaz d'isolation thermique, en particulier du crypton ou de l'argon.

5. Battant de fenêtre ou de porte selon l'une des revendications précédentes, **caractérisé en ce que**
l'élément à vitres (15) comprend au moins trois vitres en verre (19) qui sont maintenues assemblées par au moins un moyen écarteur (17a, 17b) en réalisant des intervalles respectifs (18a, 18b) entre les vitres,
et
pour au moins deux, de préférence pour chacun des intervalles (18a, 18b) entre les vitres, il est prévu des moyens séparés (37, 39, 40, 41, 45) destinés à remplir l'intervalle respectif (18a, 18b) entre les vitres avec un fluide et/ou à évacuer un fluide hors de l'intervalle respectif (18, 18b) entre les vitres.

6. Battant de fenêtre ou de porte selon la revendication 5,
**caractérisé en ce que**
un récipient de recharge (37, 39) pour l'intervalle respectif (18a, 18b) entre les vitres est fixé à chacun des moyens écarteurs (17a, 17b).

7. Battant de fenêtre ou de porte selon la revendication 6,
**caractérisé en ce que**
l'un des récipients de recharge (37) contient un gaz d'isolation thermique, et un autre des récipients de recharge (39) contient un gaz coloré.
